# EUROPÄISCHE PATENTSCHRIFT

(11) **EP 3 793 879 B1**
(45) Veröffentlichungstag und Bekanntmachung des Hinweises auf die Patenterteilung: **26.01.2022**
(21) Anmeldenummer: 19734317.1
(22) Anmeldetag: 19.06.2019
(51) Int. Cl.: B61F 1/12

(54) **RADSATZZWISCHENRAHMEN FÜR EIN SCHIENENFAHRZEUG**
WHEEL SET INTERMEDIATE FRAME FOR A RAIL VEHICLE
CADRE INTERMÉDIAIRE D'ESSIEU POUR VÉHICULE FERROVIAIRE

(30) Priorität: 03.07.2018 DE 102018210880
(43) Veröffentlichungstag der Anmeldung: 24.03.2021
(73) Patentinhaber: Siemens Mobility GmbH, 81739 München (DE)
(72) Erfinder: EBERT, Frank, 81247 München (DE); KROISS, Manuel, 85258 Ebersbach (DE); MÄRKL, Hans Jürgen, 86391 Stadtbergen (DE)
(86) Internationale Anmeldenummer: PCT/EP2019/066222
(87) Internationale Veröffentlichungsnummer: WO 2020/007614

(56) Entgegenhaltungen:
- EP-A1- 0 775 621
- EP-A1- 2 540 592
- DE-A1- 19 825 858
- DE-A1-102014 117 047

## Beschreibung

Die Erfindung betrifft einen Schienenfahrzeug-Radsatzzwischenrahmen. Überdies betrifft die Erfindung ein Schienenfahrzeug.

Werden Radsätze ohne Drehgestellrahmen direkt an einem Wagenkasten eines Schienenfahrzeugs montiert, so sind die erforderlichen Toleranzen der Anbindungspunkte sehr klein und die Anzahl der Anbindungspunkte ist sehr groß. Beispielsweise sind Anbindungspunkte für die Längsmitnahme, die Federung, die Antriebsaufhängung, die Bremseinrichtung und die Bedämpfung erforderlich.

Um die einzelnen Fahrwerkskomponenten am Wagenkasten zu montieren, ist meist eine Bearbeitung der Aufnahmepunkte am Wagenkasten erforderlich. Für den Bearbeitungsvorgang wird ein entsprechend umfangreicher Bearbeitungsplatz benötigt. Hierfür ist ein erheblicher technischer Aufwand notwendig.

Für die genannten Montagevarianten ist mithin ein erheblicher Aufwand nötig.

Aus der Druckschrift DE 102014117047 A1 ist eine Traverse für Schienenfahrzeuge zur Anlenkung eines Wagenkastens eines Schienenfahrzeugs an dessen Drehgestell bekannt.

Aus der Druckschrift DE 19825858 A1 ist ein Wagen für ein Schienenfahrzeug bekannt. Eine Wagenkastenzelle ist mit Verbindungsmitteln für ein darunter angeordnetes Laufwerk versehen. Um eine vereinfachte Schnittstelle zwischen Wagenkastenzelle und Laufwerk zu erzielen, ist ein Zwischenrahmen vorgesehen, der starr mit der Wagenkastenzelle verbunden und auf dem Laufwerk abgestützt ist.

Es besteht also die Aufgabe, eine Vorrichtung anzugeben, mit denen eine Anbindung von Fahrwerkskomponenten an ein Untergestell eines Schienenfahrzeugs mit reduziertem Aufwand ermöglicht wird.

Diese Aufgabe wird durch einen Schienenfahrzeug-Radsatzzwischenrahmen gemäß Patentanspruch 1 und durch ein Schienenfahrzeug gemäß Patentanspruch 5 gelöst.

Der erfindungsgemäße Schienenfahrzeug-Radsatzzwischenrahmen weist eine Mehrzahl von Montageschnittstellen für Fahrwerckomponenten an vorbestimmten Positionen auf. Ein Fahrwerk kann dabei alle Bauelemente umfassen, die der Verbindung des Fahrgestells bzw. des Wagenkastens über die Räder zu den Schienen oder der Wechselwirkung der Räder mit den Schienen dienen. Die Mehrzahl von Montageschnittstellen sind an der Unterseite des Zwischenrahmens, d.h. auf der dem Boden zugewandten Seite des Zwischenrahmens, bei bestimmungsgemäßer Anordnung des Zwischenrahmens, angeordnet. Vorteilhaft lassen sich die Mehrzahl von Montageschnittstellen direkt an dem platzsparenden Zwischenrahmen ausbilden, so dass keine groß dimensionierten Bearbeitungsplätze notwendig sind. Der erfindungsgemäße Schienenfahrzeug-Radsatzzwischenrahmen weist mindestens eine definierte Montageschnittstelle zur Fixierung an einem Untergestell eines Wagenkastens eines Schienenfahrzeugs auf. Die definierte Montageschnittstelle ist an den Seiten oder der Oberseite des Zwischenrahmens, d.h. der vom Boden abgewandten Seite des Zwischenrahmens angeordnet. Die Anordnung der Radsätze, d.h. der Fahrwerkkomponenten wird durch die Einführung des Zwischenrahmens stark vereinfacht, da nur die Zwischenrahmen zueinander, aber nicht eine Vielzahl von Einzelschnittstellen zueinander an dem Untergestell des Wagenkastens positioniert werden müssen. Die Positionierung der einzelnen Fahrwerkskomponenten relativ zu dem Untergestell bzw. dem Wagenkasten kann sehr leicht durch z.B. die Ausbildung einer gemeinsamen Schnittstelle zwischen dem Zwischenrahmen und dem Untergestell des Wagenkastens oder durch Ausrichten der Zwischenrahmen erfolgen.

Das erfindungsgemäße Schienenfahrzeug weist einen Schienenfahrzeug-Radsatzzwischenrahmen an seinem Wagenkasten auf. Das erfindungsgemäße Schienenfahrzeug teilt die Vorteile des erfindungsgemäßen Schienenfahrzeug-Radsatzzwischenrahmens.

Bei einem nicht mehr beanspruchten Verfahren zum Herstellen eines Schienenfahrzeug-Radsatzzwischenrahmens werden eine Mehrzahl von Montageschnittstellen für Fahrwerkkomponenten an vorbestimmten Positionen des Schienenfahrzeug-Radsatzzwischenrahmens angeordnet. Weiterhin wird mindestens eine definierte

Montageschnittstelle zur Fixierung an einem Untergestell eines Wagenkastens eines Schienenfahrzeugs an dem Schienenfahrzeug-Radsatzzwischenrahmen ausgebildet.

Die abhängigen Ansprüche sowie die nachfolgende Beschreibung enthalten jeweils besonders vorteilhafte Ausgestaltungen und Weiterbildungen der Erfindung.

Beim erfindungsgemäßen Schienenfahrzeug-Radsatzzwischenrahmen weisen die Montageschnittstellen eine Montageschnittstelle für eine Radsatzführung auf. Die Radsatzführung dient der Übertragung der Längskräfte zwischen Radsatz und Radsatzzwischenrahmen sowie der Führung des Radsatzes im Gleis. Vorteilhaft kann ein Radsatz auf einfache Weise exakt positioniert werden, ohne dass aufwändige Bearbeitungsvorgänge am Wagenkasten eines Schienenfahrzeugs notwendig sind.

In einer Variante des erfindungsgemäßen Schienenfahrzeug-Radsatzzwischenrahmens weist die Mehrzahl von Montageschnittstellen eine Montageschnittstelle für eine Antriebsaufhängung auf. Eine Antriebsaufhängung kann Tragelemente für Komponenten zur Traktion eines Fahrzeugs, wie zum Beispiel einen Elektromotor, ein Getriebe usw. umfassen. Vorteilhaft kann die Anordnung und Montage der Antriebsaufhängung an einem kompakten und leichter bearbeitbaren Zwischenrahmen erfolgen.

Beim erfindungsgemäßen Schienenfahrzeug-Radsatzzwischenrahmen weist die Mehrzahl von Montageschnittstellen eine Montageschnittstelle für eine Bremseinrichtung auf. Die Bremseinrichtung ist exakt zu den Rädern positioniert, um einen Bremseffekt zu entwickeln. Vorteilhaft kann die relative Positionierung der Bremseinrichtung zu den Rädern bzw. relativ zu der Aufhängung der Räder mit wenig Aufwand an einem kompakten Zwischenrahmen erfolgen.

In einer speziellen Variante des erfindungsgemäßen Schienenfahrzeug-Radsatzzwischenrahmens weist die Mehrzahl von Montageschnittstellen eine Montageschnittstelle für eine Bedämpfung auf. Eine solche Bedämpfung weist üblicherweise ein hydraulisches oder mechanisches Dämpfungselement auf, welches mit einer Achsenaufhängung in Kontakt steht. Vorteilhaft kann aufgrund der kompakten Abmessungen des Radsatzwischenrahmens die exakte Positionierung der Aufhängung des Dämpfungselements an dem Schienenfahrzeug vereinfacht erfolgen.

In einer speziellen Variante des erfindungsgemäßen Schienenfahrzeug-Radsatzzwischenrahmens weist dieser eine beliebige Kombination der zuvor genannten Schnittstellen auf.

Der erfindungsgemäße Schienenfahrzeug-Radsatzzwischenrahmen kann derart dimensioniert sein, dass der Schienenfahrzeug-Radsatzzwischenrahmen wesentlich kleiner als der Wagenkasten ausgebildet ist. Vorteilhaft lässt sich der Schienenfahrzeug-Radsatzzwischenrahmen leichter bearbeiten als ein erheblich größer dimensionierter Wagenkasten. Insbesondere sind z.B. einzelne Bohrungen für Schnittstellen für Fahrwerkkomponenten leichter exakt zu positionieren als in einem groß dimensionierten Wagenkasten, da z.B. die dafür genutzten Werkzeuge und Messeinrichtungen kleiner dimensioniert sein können.

Die Erfindung wird im Folgenden unter Hinweis auf die beigefügten Figuren anhand von Ausführungsbeispielen noch einmal näher erläutert. Es zeigen:
- FIG 1: eine schematische Seitenansicht eines Schienenfahrzeugs mit einem oder mehreren Radsatzzwischenrahmen gemäß einem Ausführungsbeispiel der Erfindung,
- FIG 2: eine Draufsicht auf das in FIG 1 gezeigte Schienenfahrzeug mit einem oder mehreren Radsatzzwischenrahmen gemäß einem Ausführungsbeispiel der Erfindung,
- FIG 3: ein Flussdiagramm, welches ein Verfahren zum Herstellen eines Schienenfahrzeug-Radsatzzwischenrahmens gemäß einem Ausführungsbeispiel der Erfindung veranschaulicht.

In FIG 1 ist eine schematische Seitenansicht eines unteren Bereichs eines Eisenbahnfahrzeugs 10 mit einem Schienenfahrzeug-Radsatzzwischenrahmen 2, auch kurz als Radsatzzwischenrahmen oder Zwischenrahmen bezeichnet, gemäß einem Ausführungsbeispiel der Erfindung gezeigt. Das Eisenbahnfahrzeug 10 weist einen Wagenkasten mit einem Untergestell 3 auf, das als Tragestruktur sowohl für ein Fahrwerk als auch für Aufbauten genutzt wird. Das Untergestell weist sogenannte Längsträger 3a auf, an denen die Radsatzzwischenrahmen 2 an Schnittstellen 2c fixiert sind. Ein solcher Radsatzzwischenrahmen 2 weist eine Vielzahl von weiteren Schnittstellen 4a, 4b, 4c, 4d, 4e auf, an denen unterschiedliche Fahrwerkskomponenten 5, 6, 7, 8, 9 montiert sind. An Federungsschnittstellen 4a des Radsatzzwischenrahmens 2 sind Federelemente 5 mit einem ersten Ende 5a fixiert. Ein zweites Ende 5b der Federungselemente 5 ist mit einem Achslager 7a verbunden. Das Federungselement 5 wird durch einen Stoßdämpfer 6 ergänzt, welcher z.B. seitlich betrachtet zwischen den beiden Federungselementen 5 eines Rads 1 angeordnet ist. Der Stoßdämpfer 6 dämpft ein Schwingungsverhalten der Federungselemente 5, um so einen ununterbrochenen Kontakt der Räder 1 mit einer Schiene aufrechtzuerhalten. Die Stoßdämpfer 6 sind jeweils mit einem Ende an einer Stoßdämpferschnittstelle 4b des Radsatzzwischenrahmens 2 montiert und mit einem zweiten Ende mit einem Achslager 7a verbunden. Der Radsatz bestehend aus Achsen 7 und Rädern 1 wird von einer sogenannten Längsmitnahme 8 in Längsrichtung stabilisiert. Die Längsmitnahme 8 weist z.B. eine Stange 8a auf, deren eines Ende 8b mit dem Achslager 7a eines Rades 1 verbunden ist und deren zweites Ende 8c mit einem Längsmitnahmeträger 4c verbunden ist. Der Längsmitnahmeträger 4c ist seinerseits an dem Radsatzzwischenrahmen 2 fixiert. Weiterhin ist eine Scheiben- oder Klotzbremse 9 über eine Bremsschnittstelle 4d mit dem Radsatzzwischenrahmen 2 verbunden. Angedeutet ist in FIG 1 auch eine Antriebsschnittstelle 4e, welche ebenfalls an dem Zwischenrahmen 2 montiert ist.

In FIG 2 ist eine Draufsicht des in FIG 1 gezeigten Eisenbahnfahrzeugs 10 mit einem oder mehreren Radsatzzwischenrahmen 2 gemäß einem Ausführungsbeispiel der Erfindung veranschaulicht. Der Radsatzzwischenrahmen 2 weist Längsträger 2a und Querträger 2b auf, die über Schnittstellen 2c mit den Längsträgern 3a des Untergestells 3 zur Befestigung des Radsatzzwischenrahmens 2 an dem Untergestell 3 verbunden sind. An den Längsträgern 2a des Radsatzzwischenrahmens 2 sind Schnittstellen 4a für die Federelemente 5 der Achsträger 7a (siehe FIG 1) angeordnet. Weiterhin sind zwischen den genannten Schnittstellen 4a für die Federelemente 5 Schnittstellen 4b für Stoßdämpfer 6 (siehe FIG 1) angeordnet. Im Übergangsbereich zwischen dem Längsträger 2a und dem Querträger 2b des Radsatzzwischenrahmens 2 sind Schnittstellen 4c für die Längsmitnahmen 8 angeordnet. Auf den Querträgern 2a der Radsatzzwischenrahmen 2 sind Schnittstellen 4d für die Scheiben- oder Klotzbremsen 9 positioniert.

In FIG 3 ist ein Flussdiagramm 300 gezeigt, welches ein mögliches Verfahren zum Herstellen eines Schienenfahrzeug-Radsatzzwischenrahmens gemäß einem Ausführungsbeispiel der Erfindung veranschaulicht. Bei dem Schritt 3.I werden zunächst die Längs- 2a und Querträger 2b zu einem Rahmen zusammengefügt. Bei dem Schritt 3.II werden eine Mehrzahl von Montageschnittstellen 4a, 4b, 4c, 4d, 4e für Fahrwerkkomponenten an vorbestimmten Positionen des Schienenfahrzeug-Radsatzzwischenrahmens 2 angeordnet. Beispielsweise werden Montageschnittstellen 4a für Achsfederungselemente 5 auf den Längsträgern des Schienenfahrzeug-Radsatzzwischenrahmens 2 angeordnet. Ebenso werden Montageschnittstellen 4b für Dämpfer 6 zwischen den Montageschnittstellen 4a für Achsfederungselemente 5 auf den Längsträgern 2a des Schienenfahrzeugs-Radsatzzwischenrahmens 2 ausgebildet. Zudem werden Schnittstellen 4c für eine Befestigung von Längsmitnahmen 8 an den Eckpunkten des Schienenfahrzeug-Radsatzzwischenrahmens 2 angeordnet. Des Weiteren werden auf den Querträgern 2b des Schienenfahrzeug-Radsatzzwischenrahmens 2 noch Schnittstellen 4d für die Befestigung von Bremselementen 9 ausgebildet. Schließlich können auch noch Schnittstellen 4e für die Befestigung von Antriebselementen am Schienenfahrzeugs-Radsatzrahmens 2 ausgebildet sein. Bei dem Schritt 3.III werden definierte Montageschnittstellen 2c zur Fixierung des Radsatzzwischenrahmens 2 an einem Untergestell 3 eines Schienenfahrzeugs 10 an dem Schienenfahrzeug-Radsatzzwischenrahmen 2 ausgebildet. Bei dem Schritt 3.IV werden schließlich die zuvor angeordneten Schnittstellen ggf. bearbeitet zur Herstellung der erforderlichen Maße zueinander.

### Bezugszeichenliste

- 1: Rad
- 2: Radsatzzwischenrahmen
- 2a: Längsträger des Radsatzzwischenrahmens
- 2b: Querträger des Radsatzzwischenrahmens
- 3: Untergestell des Wagenkastens
- 3a: Längsträger des Untergestells
- 4a: Federungsschnittstelle
- 4b: Dämpferschnittstelle
- 4c: Längsmitnahmeträger
- 4d: Bremsenschnittstelle
- 4e: Antriebsschnittstelle
- 5: Federung
- 5a: erstes Ende
- 5b: zweites Ende
- 6: Stoßdämpfer
- 7: Achse
- 7a: Achslager
- 8: Längsmitnahme
- 8a: Stange
- 9: Klotzbremse
- 10: Eisenbahnfahrzeug

## Patentansprüche

1. Schienenfahrzeug-Radsatzzwischenrahmen (2), der zur Montage eines Radsatzes ohne Drehgestellrahmen an einem Wagenkasten eines Schienenfahrzeugs bestimmt ist, aufweisend:
- eine Mehrzahl von Montageschnittstellen (4a, 4b, 4c, 4d, 4e) für Fahrwerkkomponenten (5, 6, 7, 8, 9) an vorbestimmten Positionen,
- mindestens eine definierte Montageschnittstelle zur Fixierung an einem Untergestell (3) eines Wagenkastens eines Schienenfahrzeugs (10),
- bei dem die Mehrzahl von Montageschnittstellen (4a, 4b, 4c, 4d, 4e) eine Montageschnittstelle (4a, 4b, 4c) für eine Radsatzführung aufweist, wobei die Radsatzführung der Übertragung der Längskräfte zwischen Radsatz und Radsatzzwischenrahmen sowie der Führung des Radsatzes im Gleis dient,
**dadurch gekennzeichnet,**
- **dass** die Mehrzahl von Montageschnittstellen (4a, 4b, 4c, 4d, 4e) eine Montageschnittstelle (4d) für eine Bremseinrichtung (9) aufweist, wobei die Bremseinrichtung exakt zu den Rädern positioniert ist, um einen Bremseffekt zu entwickeln.

2. Schienenfahrzeug-Radsatzzwischenrahmen nach Anspruch 1, **dadurch gekennzeichnet, dass** die Mehrzahl von Montageschnittstellen (4a, 4b, 4c, 4d, 4e) eine Montageschnittstelle (4e) für eine Antriebsaufhängung aufweisen, wobei die Antriebsaufhängung Tragelemente für Komponenten zur Traktion eines Fahrzeugs umfassen.

3. Schienenfahrzeug-Radsatzzwischenrahmen nach einem der vorstehenden Ansprüche, **dadurch gekennzeichnet,**
- **dass** die Mehrzahl von Montageschnittstellen (4a, 4b, 4c, 4d, 4e) eine Montageschnittstelle (4b) für eine Bedämpfung (6) aufweisen,
- **dass** die Bedämpfung ein hydraulisches oder mechanisches Dämpfungselement aufweist, welches mit einer Achsenaufhängung in Kontakt steht.

4. Schienenfahrzeug-Radsatzzwischenrahmen nach einem der vorstehenden Ansprüche, **dadurch gekennzeichnet, dass** der Schienenfahrzeug-Radsatzzwischenrahmen (2) wesentlich kleiner als der Wagenkasten (3) dimensioniert ist.

5. Schienenfahrzeug (10), aufweisend einen Schienenfahrzeug-Radsatzzwischenrahmen (2) nach einem der vorstehenden Ansprüche.

## Claims

1. Rail vehicle wheel set intermediate frame (2), which is intended for mounting a wheel set without a bogie frame on a car body of a rail vehicle, having:
- a plurality of mounting interfaces (4a, 4b, 4c, 4d, 4e) for chassis components (5, 6, 7, 8, 9) at predetermined positions,
- at least one defined mounting interface for fixing to a sub-frame (3) of a car body of a rail vehicle (10),
- in which the plurality of mounting interfaces (4a, 4b, 4c, 4d, 4e) comprises a mounting interface (4a, 4b, 4c) for a wheel set guide, wherein the wheel set guide is used to transmit the longitudinal forces between the wheel set and the wheel set intermediate frame and to guide the wheel set in the track,
**characterized**
- **in that** the plurality of mounting interfaces (4a, 4b, 4c, 4d, 4e) comprises a mounting interface (4d) for a braking device (9), wherein the braking device is positioned exactly in relation to the wheels in order to develop a braking effect.

2. Rail vehicle wheel set intermediate frame according to Claim 1, **characterized in that** the plurality of mounting interfaces (4a, 4b, 4c, 4d, 4e) comprises a mounting interface (4e) for a drive suspension, wherein the drive suspension comprises supporting elements for components for the traction of a vehicle.

3. Rail vehicle wheel set intermediate frame according to either of the preceding claims, **characterized**
- **in that** the plurality of mounting interfaces (4a, 4b, 4c, 4d, 4e) comprises a mounting interface (4b) for a damping unit (6),
- **in that** the damping unit has a hydraulic or mechanical damping element which is in contact with an axle suspension.

4. Rail vehicle wheel set intermediate frame according to one of the preceding claims, **characterized in that** the rail vehicle wheel set intermediate frame (2) is dimensioned to be substantially smaller than the car body (3) .

5. Rail vehicle (10) having a rail vehicle wheel set intermediate frame (2) according to one of the preceding claims.

## Revendications

1. Cadre intermédiaire de train de roues (2) pour un véhicule ferroviaire, qui est destiné au montage d'un train de roues en l'absence d'un cadre de bogie sur une superstructure de wagon d'un véhicule ferroviaire, qui présente :
- une pluralité d'interfaces de montage (4a, 4b, 4c, 4d, 4e) destinés à des composants de train de roulement (5, 6, 7, 8, 9) à des endroits prédéterminés ;
- au moins une interface de montage définie destinée à la fixation à un châssis (3) d'une superstructure de wagon d'un véhicule ferroviaire (10) ;
- dans lequel, la pluralité d'interfaces de montage (4a, 4b, 4c, 4d, 4e) présente une interface de montage (4a, 4b, 4c) pour un guidage de train de roues ; dans lequel le guidage de train de roues sert à transférer les forces longitudinales entre le train de roues et le cadre intermédiaire de train de roues ainsi qu'au guidage du train de roues sur la voie ;
**caractérisé**
- **en ce que** la pluralité d'interfaces de montage (4a, 4b, 4c, 4d, 4e) présente une interface de montage (4d) destinée à un mécanisme de freinage neuf ; dans lequel le mécanisme de freinage est disposé dans une position précise par rapport aux roues pour développer un effet de freinage.

2. Cadre intermédiaire de train de roues pour un véhicule ferroviaire selon la revendication 1, **caractérisé en ce que** la pluralité d'interfaces de montage (4a, 4b, 4c, 4d, 4e) présente une interface de montage (4e) destinée à une suspension du mécanisme de commande ; dans lequel la suspension du mécanisme de commande comprend des éléments de support destinés à des composants pour la traction d'un véhicule.

3. Cadre intermédiaire de train de roues pour un véhicule ferroviaire selon l'une quelconque des revendications précédentes, **caractérisé**
- **en ce que** la pluralité d'interfaces de montage (4a, 4b, 4c, 4d, 4e) présente une interface de montage (4b) destinée à un amortissement (6) ;
- **en ce que** l'amortissement présente un élément d'amortissement de type hydraulique ou mécanique qui est mis en contact avec une suspension d'essieu.

4. Cadre intermédiaire de train de roues pour un véhicule ferroviaire selon l'une quelconque des revendications précédentes, **caractérisé en ce que** le cadre intermédiaire de train de roues (2) pour un véhicule ferroviaire possède une dimension essentiellement inférieure à celle du châssis (3) de superstructure de wagon.

5. Véhicule ferroviaire (10), qui présente un cadre intermédiaire de train de roues (2) pour un véhicule ferroviaire selon l'une quelconque des revendications précédentes.
